# EUROPÄISCHE PATENTSCHRIFT

(11) **EP 0 674 857 B1**
(45) Veröffentlichungstag und Bekanntmachung des Hinweises auf die Patenterteilung: **26.08.1998**
(21) Anmeldenummer: 95104123.5
(22) Anmeldetag: 21.03.1995
(51) Int. Cl.: A43B 13/38

(54) **Schuhwerk, bei dem ein Schaft entlang seines Randes mit einer Brandsohle verbunden ist**
Footwear, in which the upper is fixed along its edge to the insole
Article chaussant, dans lequel la tige est reliée le long de sa bordure à la semelle intérieure

(30) Priorität: 31.03.1994 AT 690/94
(43) Veröffentlichungstag der Anmeldung: 04.10.1995
(73) Patentinhaber: VITAL Schuhe GmbH, A-6391 Fieberbrunn (AT)
(72) Erfinder: Neuner, Karl, A-6391 Fieberbrunn (AT)
(74) Vertreter: Puchberger, Peter, Dipl.-Ing.

(56) Entgegenhaltungen:
- DE-A- 3 222 975
- DE-A- 3 722 158
- DE-A- 4 000 524
- GB-A- 1 600 852

## Beschreibung

Die Erfindung betrifft ein Schuhwerk mit einem Schaft und mit einer Brandsohle, die eine hochgezogene Lippe aufweist, deren Innenfläche fußgerecht verrundet ist und deren Außenfläche quer zur Brandsohle verläuft, wobei der Schaft sich an seinem unteren Rand parallel zur Außenfläche der Lippe erstreckt und an dieser befestigt ist.

Bei der herkömmlichen Schuhherstellung arbeitet man, zum Teil maschinell bedingt, mit fast rechtwinklig zur Brandsohle auslaufenden Leisten. Der dabei entstehende Hohlraum zur natürlichen Fußform bleibt dabei leer. Bei einer Belastung auf den Fuß drückt sich die Fußunterseite im Ballen- und Fersenbereich unnatürlich in diesen Hohlraum. Es ergibt sich dadurch eine schlechte Druckverteilung. Wenn man nun an der Brandsohle eine Lippe vorsieht und diese fußgerecht verrundet, so ergibt sich eine gleichmäßigere Druckverteilung und damit eine natürliche Bettung des Fußes, wie bei einem Sandabdruck.

Ein Schuh der eingangs genannten Art ist aus der DE-A 40 00 524 bekannt. Bei seiner Herstellung wird der Schaft zur Positionierung an eine Markierung an der Brandsohle geklebt und dann wird der Schaft durch Vernähen seines unteren Randes mit einem an der Unterseite der Brandsohle vorgesehenen Steg an der Brandsohle befestigt. Durch den Steg entsteht ein Hohlraum zwischen Brandsohle und einer ebenen Laufsohle, der durch einen Polster ausgeglichen werden muß und den direkten Kontakt Brandsohle-Laufsohle verhindert.

Aufgabe der vorliegenden Erfindung ist es, einen Schuh zu entwickeln, dessen Herstellung noch einfacher ist und bei dem ein direkter Brandsohlen-Laufsohlen-Kontakt und exakte Bodenebenheit gegeben sind.

Das wird erfindungsgemäß dadurch erreicht, daß die Verbindung zwischen dem Schaft und der Brandsohle durch Verklebung des Schaftes mit der Außenfläche der Lippe erfolgt. Ein Verkleben des Schaftes mit der Sohle ist bisher nur bei brandsohlenlosen Schuhen bekannt, so z.B. aus der DE-A 37 22 158, wo der untere Rand des Schaftes zwischen die Schalensohle und die Fußbettinnensohle geklebt ist.

Bei dem erfindungsgemäßen Schuh kann der Schaft des Schuhwerkes in einfacher Weise mit der Lippe verbunden werden, so daß eine gute Verbindung zwischen dem Schaft und der Brandsohle gewährleistet werden kann. Die Brandsohle kann im Bereich des Ballens ausgenommen werden, wodurch sich höchste Flexibilität in das Schuhwerk einbringen läßt. Außerdem besteht die Möglichkeit, daß man den Fuß in direkten Kontakt mit der Laufsohle bringen kann und damit z.B. bei Lederlaufsohlen eine besonders gute Atmungsaktivität und Feuchtigkeitsregulierung erreicht. Da kein Zwickeinschlag notwendig ist, ergibt sich eine exakte Bodenkontur, was zu großen Materialersparnissen bei Schaft, Obermaterial und Futter und somit zu Kosteneinsparungen führt. Es sind ferner keine Ausballungen notwendig, sondern es ist stets eine exakte Bodenebenheit gegeben. Verwendet man eine wasserdichte Brandsohle, z.B. aus Goretex- oder Sympatexfutter, so erhält man einen absolut wasserdichten Schuh. Die Brandsohlen können aus verschiedenen Materialien mit den verschiedensten Eigenschaften hergestellt sein, z.B. Leder, Texon, Polyurethan und dgl. mehr. Für die Vorderkappe und die Hinterkappe können verschiedene Materialien verwendet werden. Es ergibt sich so ein superleichter Schuh und dadurch, daß in die Brandsohle ein beliebig konstruiertes Fußbett eingebracht werden kann, z.B. Noppen zur Durchblutungsförderung und dgl. mehr, ergeben sich weitere Vorteile.

Im Bereich des Ballens kann die Brandsohle ausgenommen sein, wodurch sich eine besonders flexible Ausführungsform des Schuhes ergibt. Die Erfindung wird nun anhand der Zeichnungen besser beschrieben.

Fig. 1 zeigt die erfindungsgemäß Brandsohle 1, die einstückig mit einer Lippe 2 versehen ist. Bei Fig. 2 ist die Lippe auf die Brandsohle 1 als getrennter Teil 3 aufgeklebt. Aus Fig. 3 kann man ersehen, daß die Lippe 3 mit dem Schaft 4 verklebt ist. Die Fig. 4 zeigt einen Schnitt durch ein Schuhwerk und man sieht hier, daß der Schaft 4 auf beiden Seiten mit den Lippe einer Brandsohle 1 verbunden ist.

Die Fig. 5 zeigt die Draufsicht auf eine Brandsohle 1 und man kann hier erkennen, daß die Ränder der Brandsohle 1 zu einer Lippe 2 verrundet sind, im Bereich des Fußballens ist eine Ausnehmung 6 vorhanden, die auf der einen Seite durch eine Gelenkversteifung 7 und auf der anderen Seite durch eine Gelenk- und Spitzenverstärkung 8 begrenzt wird.

## Patentansprüche

1. Schuhwerk, mit einem Schaft (4) und mit einer Brandsohle (1), die eine hochgezogene Lippe (2, 3) aufweist, deren Innenfläche fußgerecht verrundet ist und deren Außenfläche quer zur Brandsohle (1) verläuft, wobei der Schaft (4) sich an seinem unteren Rand parallel zur Außenfläche der Lippe (2, 3) erstreckt und an dieser befestigt ist, dadurch gekennzeichnet, daß die Verbindung zwischen dem Schaft (4) und der Brandsohle (1) durch Verklebung des Schaftes (4) mit der Außenfläche der Lippe (2, 3) erfolgt.

2. Schuhwerk nach Anspruch 1, dadurch gekennzeichnet, daß die Brandsohle (1) und die Lippe (2) aus einem Stück bestehen.

3. Schuhwerk nach Anspruch 1, dadurch gekennzeichnet, daß die Lippe (3) mit der Brandsohle (1) verklebt ist.

4. Schuhwerk nach Anspruch 1, dadurch gekennzeichnet, daß die Brandsohle (1) im Bereich des Fußballens (6) ausgenommen ist.

5. Schuhwerk nach Anspruch 4, dadurch gekennzeichnet, daß im Fußballenbereich ein Gelenkstück, z.B. Stahlgelenk, Fersenbett usw., eingesetzt ist.

## Claims

1. Footwear, comprising an upper (4) and an insole (1) having a raised lip (2, 3), the inside surface of which is radiused to the shape of the foot and the outer surface of which extends transversely in relation to the insole (1), the upper (4) extending, at its bottom edge, parallel to the outer surface of the lip (2, 3) and being fixed thereto, characterised in that the connection between the upper (4) and the insole (1) is made by gluing the upper (4) to the outer surface of the lip (2, 3).

2. Footwear according to claim 1, characterised in that the insole (1) and the lip (2) consist of one piece.

3. Footwear according to claim 1, characterised in that the lip (3) is glued to the insole (1).

4. Footwear according to claim 1, characterised in that the insole (1) is recessed in the region of the ball of the foot (6).

5. Footwear according to claim 4, characterised in that a waist part, e.g. a steel waist, heel bed, and so on, is inserted in the region of the ball of the foot.

## Revendications

1. Article chaussant comprenant une tige (4) et une semelle intérieure ou première (1) présentant une lèvre relevée (2, 3) dont la surface intérieure est arrondie en conformité avec l'anatomie du pied et dont la surface extérieure s'étend transversalement à la première (1), le bord inférieur de la tige (4) s'étendant parallèlement à la surface extérieure de la lèvre (2, 3) et étant fixé à cette dernière, caractérisé par le fait que la liaison entre la tige (4) et la première (1) s'effectue par collage de la tige (4) à la surface extérieure de la lèvre (2, 3).

2. Article chaussant suivant la revendication 1, caractérisé par le fait que la première (1) et la lèvre (2) sont constituées d'une seule pièce.

3. Article chaussant suivant la revendication 1, caractérisé par le fait que la lèvre (3) est collée à la première (1).

4. Article chaussant suivant la revendication 1, caractérisé par le fait que la première (1) est évidée dans la zone de l'éminence métatarsienne (6).

5. Article chaussant suivant la revendication 4, caractérisé par le fait qu'un cambrion, par exemple un cambrion en acier, une talonnette, etc, est incorporé dans la zone de l'éminence métatarsienne.
